# EUROPÄISCHE PATENTSCHRIFT

(11) **EP 0 852 384 B1**
(45) Veröffentlichungstag und Bekanntmachung des Hinweises auf die Patenterteilung: **21.11.2001**
(21) Anmeldenummer: 97402518.1
(22) Anmeldetag: 23.10.1997
(51) Int. Cl.: H01B 7/06, D07B 1/00, D07B 1/16

(54) **Selbsttragende elektrische Leitung und Verfahren zum Herstellen einer selbsttragenden elektrischen Leitung**
Self-supporting electrical cable and method for making a self-supporting electrical cable
Câble électrique autoporteur et procédé de fabrication d'un câble électrique autoporteur

(30) Priorität: 07.11.1996 DE 19645859
(43) Veröffentlichungstag der Anmeldung: 08.07.1998
(73) Patentinhaber: Nexans, 75008 Paris (FR)
(72) Erfinder: Warden, Gert, Dipl.-Ing., 41199 Mönchengladbach (DE); Mertens, Hildegard, 41239 Mönchengladbach (DE)
(74) Vertreter: Döring, Roger, Dipl.-Ing.

(56) Entgegenhaltungen:
- DE-A- 1 640 773
- FR-A- 1 415 843
- GB-A- 1 257 810

## Beschreibung

Die Erfindung betrifft eine selbsttragende elektrische Leitung nach dem Oberbegriff des Anspruchs 1.

Selbsttragende Aufzugsleitungen wie z. B. Baustellenaufzugsleitungen werden für Einhängelängen bis zu 400 Metern verwendet. Um eine für das Abfangen des Gewichts von derart großen Leitungslängen ausreichende Zugfestigkeit zu gewährleisten, weisen die bekannten selbsttragenden elektrischen Leitungen ein hochzugfestes und dabei dehnungsarmes Tragorgan auf, das allerdings eine dementsprechend hohe Steifigkeit besitzt. Im Betrieb des Aufzugs muß die jeweils nicht benötigte Länge der elektrischen Leitung, die durch die jeweilige Höhe des Fahrkorbes bestimmt wird, auf irgendeine Weise auf möglichst engem Raum abgelegt werden, ohne daß die elektrische Leitung dabei beschädigt wird.

Aus der DE-16 40 773A ist ein Verfahren zur Herstellung dehnbarer schraubenlinienförmig gewundener elektrischer Leitungen bekannt, welche aus mehreren miteinander verseilten oder verlitzten isolierten Adern besteht, wobei an Stelle einer Ader oder auch zusätzlich eine Blindader vorgesehen sein kann, wobei die Blindader einen Teil der Federkraft erzeugt. Die aus den verseilten Adern bestehende und einem Mantel bestehende Leitung wird auf einen Dorn gewickelt, im gewickelten Zustand erwärmt, abgekühlt und abgewickelt. Vor oder beim Aufwickeln auf den Dorn wird die Leitung verdrallt. Diese bekannte Leitung wird vornehmlich als Verbindungsleitung zwischen einem Telefonapparat und einem Telefonhörer verwendet.

Der Erfindung liegt das Problem zugrunde, eine selbsttragende elektrische Leitung, die ein zentrales Tragorgan aufweist, so auszubilden, daß sie auf einfache Weise auf engem Raum abgelegt werden kann.

Diese Aufgabe wird gemäß der Erfindung durch die im Kennzeichen des Anspruchs 1 bzw. des Anspruchs 4 gelöst.

Die durch die Erfindung erzielbaren Vorteile bestehen insbesondere darin, daß die selbsttragende elektrische Leitung aufgrund des eingeprägten Vordralls bzw. der eingeprägten Spannung auch in großen Längen problemlos auf engem Raum in einem Aufnahmetopf abgelegt werden kann. Dies ist insbesondere bei Aufzugsleitungen von großem Vorteil, bei denen die durch die jeweilige Höhe des Fahrkorbes bestimmte Überlänge der elektrischen Leitung abgelegt werden muß. Die einen Vordrall aufweisende selbsttragende elektrische Leitung ist darüber hinaus durch das erfindungsgemäße Verfahren besonders einfach und kostengünstig herstellbar. Für eine besonders zuverlässige Ablage der elektrischen Leitung in einem Aufnahmetopf ist es dabei von Vorteil, wenn die Leitung zur Vulkanisation oder Vernetzung möglichst eng aufgewickelt wird.

Durch die in den Unteransprüchen aufgeführten Merkmale sind vorteilhafte Weiterbildungen und Verbesserungen der im Patentanspruch 1 angegebenen selbsttragenden elektrischen Leitung bzw. des im Patentanspruch 4 angegebenen Verfahrens möglich.

Für eine besonders hohe Zugfestigkeit der selbsttragenden elektrischen Leitung ist es von Vorteil, wenn wenigstens einer der elektrischen Leiter aus miteinander verseilten oder verwürgten Stahl- und Kupferdrähten ausgebildet ist.

Von Vorteil ist es, wenn der Mantel aus einem gummielastischen Werkstoff ausgebildet ist, so daß die selbsttragende elektrische Leitung eine gute Flexibilität und eine hohe Abriebfestigkeit aufweist.

Ausführungsbeispiele der Erfindung sind in der Zeichnung vereinfacht dargestellt und in der nachfolgenden Beschreibung näher erläutert. Es zeigen die Fig. 1 ein Ausführungsbeispiel einer erfindungsgemäßen selbsttragenden elektrischen Leitung, die Fig. 2 die Ablage einer solchen selbsttragenden elektrischen Leitung in einem Ablagetopf sowie die Fig. 3 einen Verfahrensschritt zum Herstellen der selbsttragenden elektrischen Leitung.

Die in der Fig. 1 beispielhaft dargestellte, z. B. als Baustellenaufzugsleitung verwendbare selbsttragende elektrische Leitung 1 hat ein zentrales Tragorgan 3, das beispielsweise aus einem Beilauf 5 aus einem Ethylen-Propylen-Kautschuk und auf den Beilauf 5 aufgebrachten hochzugfesten Elementen 7 ausgebildet ist. Bei den hochzugfesten Elementen 7 kann es sich z. B. um Kevlarfäden, Aramidfäden oder Stahldrähte handeln. Um das Tragorgan 3 sind bei dem dargestellten Ausführungsbeispiel vier Energieadern 9 und ein Steueraderbündel 11 verseilt. Jede der vier Energieadern 9 weist einen von einer elektrischen Isolierung 13 umschlossenen elektrischen Leiter 15 zur Energieübertragung auf. Das Steueraderbündel 11 hat einen beispielsweise aus einer Hanfkordel gebildeten Kern 17, um den z. B. sechs zur Übertragung von Steuersignalen dienende Steueradern 12 mit jeweils einem von einer elektrischen Isolierung 19 umschlossenen elektrischen Leiter 21 verseilt sind. Darüber ist ein Innenmantel 23 vorgesehen, der die Zwickel zwischen den Energieadern 9, dem Steueraderbündel 11 und dem Tragorgan 3 ausfüllt. Der Innenmantel 23 ist von einem Außenmantel 25 umschlossen, der beispielsweise ebenso wie der Innenmantel 23 aus einem gummielastischen Werkstoff ausgebildet ist. In den Außenmantel 25 sind bei dem dargestellten Ausführungsbeispiel zur Erhöhung der Zugfestigkeit des Außenmantels zugfeste Fäden 27 z. B. in Form eines Geflechtes integriert.

Zur Erhöhung der Zugfestigkeit der Energieadern 9 sind die elektrischen Leiter 15 beispielsweise aus miteinander verseilten oder verwürgten Stahl- und Kupferdrähten ausgebildet. Auch die elektrischen Leiter 21 der Steueradern 12 können aus miteinander verseilten oder verwürgten Stahl- und Kupferdrähten bestehen. In Abweichung von dem in der Fig. 1 dargestellten Ausführungsbeispiel ist es ebenfalls möglich, die selbsttragende elektrische Leitung 1 als reine Steuerleitung auszubilden und ausschließlich eine Mehrzahl von Steueraderbündeln um das zentrale Tragorgan zu verseilen.

Zur Erzeugung eines Vordralls der selbsttragenden elektrischen Leitung 1 wird diese, nachdem der Außenmantel 25 aufgebracht ist, wie in der Fig. 3 beispielhaft dargestellt auf eine enge Spule 29, beispielsweise auf eine enge Stahlspule aufgewickelt. Die Spule 29 mit der aufgewickelten selbsttragenden elektrischen Leitung 1 wird in einen Ofen 31 eingebracht. Im Ofen 31 wird der Außenmantel 25 der selbsttragenden elektrischen Leitung 1 im aufgewickelten Zustand der Leitung durch Erwärmung vulkanisiert bzw. vernetzt. Dabei wird eine mechanische Spannung in den Außenmantel 25 eingeprägt und auf diese Weise ein Vordrall der Leitung 1 erzeugt, so daß die fertiggestellte selbsttragende elektrische Leitung 1 auch nach dem Abwickeln von der Spule 29 bestrebt ist, sich in eine spiralförmige Form zu legen, sofern nicht andere Kräfte auf die elektrische Leitung 1 wirken.

In der Fig. 2 ist beispielhaft dargestellt, wie eine Überlänge einer als Aufzugsleitung dienenden elektrischen Leitung 1 in einem engen Aufnahmetopf 33 abgelegt ist. Der Pfeil 34 deutet dabei die Bewegung der selbsttragenden elektrischen Leitung 1 beim Verfahren eines nicht dargestellten Fahrkorbes des Aufzuges an. Der Vordrall der erfindungsgemäßen selbsttragenden elektrischen Leitung 1 gewährleistet, daß sich diese beim Absenken des Fahrkorbes zuverlässig und sicher in dem engen Aufnahmetopf 33 in etwa in Form einer Spirale ablegt. Dies wird zusätzlich durch einen trichterförmigen Einführabschnitt 35 am oberen Ende des Aufnahmetopfes 33 erleichtert. Dabei ist es für die einfache und sichere Ablage der Leitung 1 von Vorteil, wenn der Durchmesser des Kerns der Spule 29, auf den die selbsttragende elektrische Leitung 1 bei der Vulkanisation bzw. Vernetzung aufgewickelt wird, kleiner ist als der innere Durchmesser des Aufnahmetopfes 33.

## Patentansprüche

1. Selbsttragende elektrische Leitung (1), insbesondere Aufzugsleitung, mit mehreren verseilten isolierten elektrischen Leitern (15,21) und einem Mantel (25), die einen Vordrall aufweist, **dadurch gekennzeichnet, daß** die isolierten elektrischen Leiter (15,21) über ein zentrales Tragorgan (3) verseilt sind und daß der Vordrall der Leitung (1) durch die Vulkanisation oder Vernetzung des Mantels (25) im aufgewickelten Zustand der Leitung (1) erzeugt ist.

2. Leitung nach Anspruch 1, **dadurch gekennzeichnet, daß** wenigstens einer der elektrischen Leiter (15, 21) aus miteinander verseilten oder verwürgten Stahl- und Kupferdrähten ausgebildet ist.

3. Leitung nach einem der Ansprüche 1 oder 2, **dadurch gekennzeichnet, daß** der Mantel (25) aus einem gummielastischen Werkstoff ausgebildet ist.

4. Verfahren zum Herstellen einer selbsttragenden mit einem Vordrall versehenen elektrischen Leitung, insbesondere einer Aufzugsleitung, bei dem eine Mehrzahl von isolierten elektrischen Leitern verseilt werden und darüber ein Mantel aufgebracht wird, **dadurch gekennzeichnet, daß** zunächst die Leiter (15,21) über einem zentralen Tragorgan (3) verseilt werden, sodann die Leitung (1) aufgewickelt, der Mantel (25) im aufgewickelten Zustand der Leitung (1) vulkanisiert oder vernetzt und dabei ein Vordrall der Leitung (1) erzeugt wird.

5. Verfahren nach Anspruch 4, **dadurch gekennzeichnet, daß** wenigstens einer der elektrischen Leiter (15, 21) durch Verseilen oder Verwürgen von Stahl- und Kupferdrähten ausgebildet wird.

6. Verfahren nach Anspruch 4 oder 5, **dadurch gekennzeichnet, daß** der Mantel (25) aus einem gummielastischen Werkstoff ausgebildet wird.

## Claims

1. A self-supporting electrical line (1), especially an elevator line with several stranded, insulated electrical lines (15,21) and a sheath (25) that is pre-twisted, **characterised in that** the insulated electrical lines (15,21) are twisted around a central support element (3), and the twist in the line (1) is created by vulcanising or cross-linking the sheath (25) when the line (1) is wound.

2. A line according to claim 1, **characterised in that** at least one of the electrical lines (15,21) is made of stranded or bunched steel and copper wires.

3. A line according to one of claims 1 or 2, **characterised in that** the sheath (25) is made of a rubber-elastic material.

4. A method to manufacture a pretwisted, self-supporting electrical line, especially an elevator line with numerous, stranded, insulated electrical lines with a surrounding sheath, **characterised in that** the conductors (15,21) are first twisted around a central support element (33), the line (1) is wound, and then the sheath (25) is vulcanised or cross-linked while the line (1) is wound to pretwist the line (1).

5. A method according to claim 4, **characterised in that** at least one of the electrical lines (51,21) are created by twisting or bunching steel and copper wires.

6. A method according to claim 4 or 5, **characterised in that** the sheath (25) consists of a rubber-elastic material.

## Revendications

1. Câble électrique autoporteur (1), en particulier câble d'ascenseur, avec plusieurs conduites électriques (15, 21) toronnées, isolées et une gaine (25), présentant une prétorsion, **caractérisé en ce que** les conduites électriques isolées (15, 21) sont toronnées autour un organe porteur central (3) et que la prétorsion du câble (1) est créée par la vulcanisation ou réticulation de la gaine (25) à l'état enroulé du câble (1).

2. Câble selon la revendication 1, **caractérisé en ce qu'**au moins l'une des conduites électriques (15, 21) se compose de fils d'acier et de cuivre toronnés ou torsadés entre eux.

3. Câble selon l'une des revendications 1 ou 2, **caractérisé en ce que** la gaine (25) se compose d'un matériau ayant l'élasticité du caoutchouc.

4. Procédé pour la confection d'un câble électrique autoporteur muni d'une prétorsion, en particulier un câble d'ascenseur, dans lequel une pluralité de conduites électriques isolées sont toronnées et autour duquel une gaine est installée, **caractérisé en ce que** les conduites (15, 21) sont tout d'abord toronnées autour d'un organe porteur central (3), **en ce qu'**ensuite le câble (1) est enroulé, la gaine (25) est vulcanisée ou réticulée à l'état enroulé du câble (1) et qu'une prétorsion est créée dans le câble (1).

5. Procédé selon la revendication 4, **caractérisé en ce qu'**au moins l'une des conduites électriques (15, 21) se compose de fils d'acier et de cuivre toronnés ou torsadés entre eux.

6. Procédé selon la revendication 4 ou 5, **caractérisé en ce que** la gaine (25) se compose d'un matériau ayant l'élasticité du caoutchouc.
